# EUROPÄISCHE PATENTSCHRIFT

(11) **EP 2 070 828 B1**
(45) Veröffentlichungstag und Bekanntmachung des Hinweises auf die Patenterteilung: **08.08.2012**
(21) Anmeldenummer: 08020679.0
(22) Anmeldetag: 28.11.2008
(51) Int. Cl.: B65D 21/02, B65D 43/02, B65D 53/02, B65D 71/50, B65D 73/02, B65D 75/36, B65D 85/804

(54) **Geschlossene Portionspackung mit Dichtring und Verpackung zur Herstellung derselben**
Solid portion packaging with seal and packaging for manufacturing same
Emballage en portion fermé doté d'un anneau étanche et emballage destiné à la fabrication de celui-ci

(30) Priorität: 13.12.2007 DE 102007060150
(43) Veröffentlichungstag der Anmeldung: 17.06.2009
(73) Patentinhaber: Inde Plastik Betriebsgesellschaft mbH, 52457 Aldenhoven (DE)
(72) Erfinder: Lüninghöner, Heinrich, 52062 Aachen (DE)
(74) Vertreter: Hauck Patent- und Rechtsanwälte

(56) Entgegenhaltungen:
- EP-A- 1 654 966
- EP-A- 1 849 715
- WO-A-2006/137737
- DE-A1- 19 503 031
- GB-A- 899 055

## Beschreibung

Die vorliegende Erfindung betrifft eine Verpackung zur Herstellung einer geschlossenen Portionspackung mit den Merkmalen des Oberbegriffs von Patentanspruch 1.

Eine derartige geschlossene Portionspackung ist aus der EP 1 190 959 A1 bekannt. Die bekannte Portionspackung, die beispielsweise eine lösliche Kaffeesubstanz enthält, wird beispielsweise in eine Espressomaschine eingeführt. Der Boden der Packung wird dann über einen speziellen Öffnungsmechanismus geöffnet, indem beispielsweise Löcher in den Boden eingeprägt werden, und es wird ein Extraktionsfluid, beispielsweise Wasser/Wasserdampf, unter hohem Druck durch die Löcher in das Behältnis eingeführt. Die sich im Behältnis befindende Kaffeesubstanz löst sich im Extraktionsfluid, und der Deckel der Packung wird durch den Druck des Extraktionsfluids aufgerissen. Der austretende Kaffee wird dann von einem Trinkgefäß aufgefangen.

Während der Zubereitung des Kaffees dichtet eine Dichtung innerhalb der Espressomaschine das Maschinensystem unter hohem Druck zum Behältnis ab. Diese Dichtung unterliegt jedoch einem ständigen Verschleiß und verschmutzt auf Dauer gesehen. Dies führt zur Verschmutzung der gesamten Maschine.

Um die vorstehend aufgezeigten Nachteile zu vermeiden, hat man geschlossene Portionspackungen entwickelt, die ein Behältnis in der Form einer Kapsel aufweisen, bei der ein Abdichtelement direkt am Deckelflansch vorgesehen ist. Eine solche Ausführungsform einer geschlossenen Portionspackung ist in der EP-A-1 654 966 und der EP-A-1 849 715 beschrieben. Hierbei hat man somit die Dichtung der Getränkeherstellmaschine auf die Portionspackung (Kapsel) verlegt.

Der vorliegenden Erfindung liegt die Aufgabe zugrunde, eine Verpackung für derartige Portionspackungen zu schaffen, mit der der Dichtring erst vom Konsumenten auf die Portionspackung aufgebracht werden kann.

Diese Aufgabe wird erfindungsgemäß bei einer Verpackung der angegehnen Art durch die kennzeichnendene Merkmale von Patentanspruch 1 gelöst.

Weiterbildungen der Erfindung gehen aus den Unteransprüchen hervor.

Bei der erfindungsgemäßen Lösung wird der Dichtring erst vom Konsumenten nach Kauf einer Portionspackung auf diese aufgebracht, beispielsweise kurz vor dem Einführen der Portionspackung in eine Getränkezubereitungsmaschine. Hierzu dient die erfindungsgemäße Verpackung zur Herstellung der geschlossenen, mit einem Dichtring versehenen Portionspackung, bei der der Dichtring in die Verpackung integriert und durch Lösen desselben von der Verpackung auf dem Behältnis unterhalb von dessen Seitenwandflansch befestigbar ist. Dies kann beispielsweise so geschehen, dass der Verbraucher beim Entnehmen der Portionspackung aus der Verpackung die Portionspackung durch den innerhalb bzw. an der Verpackung befestigten Dichtring drückt, so dass dieser auf das Behältnis aufgeschoben wird. Natürlich sind auch andere Ausgestaltungen möglich.

Die erfindungs gemäβe Verpackung ist so ausgebildet, dass der Dichtring auf einer von der Verpackung gebildeten Abstützung aufliegt und Deckel und Rollrand des Behältnisses auf dem Dichtring aufliegen, wobei durch Druckausübung auf den Deckel des Behältnisses der Dichtring von der Abstützung gelöst wird und in seine Dichtungsposition innerhalb des Seitenwandflansches gelangt. Dabei bildet der Dichtring vorzugsweise einen Teil einer Dichtungsmaterialbahn und weist zum Lösen von der Materialbahn eine Sollbruchstelle auf. Es versteht sich, dass diese Materialbahn zweckmäßigerweise eine Vielzahl von nebeneinander angeordneten und über Verbindungsabschnitte verbundenen Dichtringen aufweist, wobei in die Dichtringe die entsprechenden Behältnisse eingesetzt sind. Die Dichtungsmaterialbahn, die Behältnisse sowie die entsprechenden Abstützungen sind vorzugsweise von einer geeigneten Umverpackung umgeben. Nach Öffnen der Umverpackung kann somit durch Druckausübung auf den Deckel eines Behältnisses dieses unter Ablösung eines Dichtringes von der Dichtunqsmaterialbahn zwischen den Abstützungen nach unten aus der Verpackung herausgedrückt werden.

Vorzugsweise ist der Dichtring am Behältnis festgeklemmt. Der Dichtring weist hierbei zweckmäßigerweise einen etwas geringeren Innendurchmesser als der Außendurchmesser des konischen oder zylindrischen deckelseitigen Seitenwandabschnittes des Behältnisses auf, so dass sich der gewünschte Klemmeffekt ergibt.

Bei einer anderen Ausführungsform der Erfindung ist der Dichtring am Behältnis festgeklebt. Hierfür kann beispielsweise ein Heißschmelzkleber oder eine Selbstklebebeschichtung Verwendung finden. Kombinationen zwischen einer mechanischen Befestigung und einer Verklebung sind ebenfalls möglich.

Bei noch einer anderen Ausführungsform ist der Dichtring durch Vorsprünge am konischen oder zylindrischen Seitenwandabschnitt des Behältnisses fixiert. Diese Vorsprünge bzw. Ausstülpungen, die radial von der Seitenwand vorstehen, wirken als Widerlager für den Dichtring und verhindern, dass sich dieser nach unten vom Seitenwandflansch löst.

Der Dichtring ist erfindungsgemäß unterhalb des Seitenwandflansches zwischen dem konischen oder zylindrischen Seitenwandabschnitt und dem Rollrand am radialen Ende des Seitenwandflansches angeordnet. Der Dichtring füllt dabei vorzugsweise den gesamten Raum zwischen dem Rollrand und dem konischen oder zylindrischen Seitenwandabschnitt aus. Dies schließt nicht aus, dass der Dichtring auch nur einen Teil dieses Raumes ausfüllen kann.

Der erfindungsgemäß vorgesehene Dichtring kann auf Portionspackungen aufgebracht werden, die im Stand der Technik bekannt sind. Hierzu müssen keine Portionspackungen mit neuen geometrischen Formen entwickelt werden. Natürlich kann die erfindungsgemäße Lösung aber auch bei neuentwickelten Portionspackungen Anwendung finden. Erfindungsgemäß sind alle Portionspackungen geeignet, bei denen die Seitenwand ausgehend von einem konischen oder zylindrischen Seitenwandabschnitt deckelseitig einen sich radial nach außen erstreckenden, als Siegelrand für den Deckel dienenden Flansch aufweist, der in einem Rollrand endet.

In der Regel besitzen die bekannten Behältnisse von Portionspackungen einen Rollrand mit einer 1/3-Rollung. Dieser Rollrand kann erfindungsgemäß vergrößert werden, um ein größeres Widerlager für den Dichtring zu bilden. So weist bei einer Ausführungsform der Erfindung der Rollrand eine vergrößerte, insbesondere eine halbe oder eine ganze, Rollung auf. Der Rollrand erstreckt sich daher bei dieser Ausführungsform weiter nach unten und vergrößert somit die seitliche Begrenzung bzw. den entsprechenden Anschlag für den Dichtring. Ferner kann der Rollrand im Durchschnitt auch oval ausgebildet sein oder andere Formen besitzen.

Bei einer weiteren Ausführungsform der Erfindung ist die Seitenwand des Behältnisses konisch ausgebildet und weist im zum Seitenwandflansch benachbarten Bereich einen zylindrischen Abschnitt auf. Bei dieser Ausführungsform kontaktiert daher der Dichtring keinen konischen, sondern einen zylindrischen Seitenwandabschnitt. Auch diese Maßnahme kann zur Verbesserung der Befestigung des Dichtringes dienen.

Bei noch einer weiteren Ausführungsform der Erfindung besitzt der Dichtring einen zum konischen oder zylindrischen Seitenwandabschnitt weisenden Kragen. Mit Kragen ist hier ein im montierten Zustand des Dichtringes etwa parallel zum entsprechenden Seitenwandabschnitt verlaufender Dichtringabschnitt gemeint. Durch den Kragen wird eine besonders enge Anpassung an den entsprechenden Seitenwandabschnitt des Behältnisses erreicht. Der Kragen kann flexibel ausgebildet sein, so dass er beim Aufsetzen des Dichtringes aus einer etwa horizontalen Lage in die Lage etwa parallel zum Seitenwandabschnitt verformt wird. Eine mehr oder weniger starre Ausgestaltung des Kragens ist natürlich auch möglich.

Der Dichtring kann ferner an seiner radialen Außenseite abgeschrägt sein, um eine bessere Anpassung an den Rollrand zu erreichen. Hierdurch wird insbesondere ein besseres Einklinken in den Rollrand ermöglicht.

Was die für die Portionspackung verwendeten Materialien anbetrifft, so sind diese dem Fachmann bekannt. Für das Behältnis kommen Aluminium oder geeignete Kunststoffe zur Anwendung, während der Deckel beispielsweise aus einer Aluminiumfolie besteht. Der erfindungsgemäß vorgesehene Dichtring kann generell aus den für Dichtungen bzw. Dichtringe verwendeten bekannten Materialien bestehen, die entsprechende elastische Eigenschaften aufweisen. Hierfür sind entsprechende Elastomere geeignet.

Bei einer besonders bevorzugten Ausführungsform besteht der Dichtring aus geschäumtem Kunststoff oder weist eine Schicht aus geschäumtem Kunststoff auf. Dieses Material ist ausreichend verformbar, um die geforderten Dichtungseigenschaften zu erfüllen. Es können dabei geschlossenzellige oder offenzellige Kunststoffschaummaterialien Verwendung finden. In der Regel kann der Dichtring insgesamt aus geschäumtem Kunststoff bestehen. Sollte ein solcher Dichtring nicht die geforderten Stabilitätseigenschaften aufweisen, wird er mit einer stabilisierenden Trägerschicht versehen, die beispielsweise aus einem stabilitätsverleihenden Kunststoff besteht und die Schicht aus geschäumtem Kunststoff trägt. Eine solche Trägerschicht kann auch beidseitig mit einer Schicht aus geschäumtem Kunststoff versehen sein.

Was die Dicke des erfindungsgemäß vorgesehenen Dichtringes betrifft, so hat dieser vorzugsweise eine Dicke von 100-1.000 µm. Entsprechende Dicken können je nach Anwendungsfall ausgewählt werden.

>

Die Erfindung wird nachfolgend anhand eines Ausführungsbeispiels in Verbindung mit der Zeichnung im einzelnen erläutert. Es zeigen:
- Figur 1: einen Vertikalschnitt durch eine erste Ausführungsform einer mit einem Dichtring versehenen Portionspackung;
- Figur 2: einen Vertikalschnitt durch eine zweite Ausführungsform einer mit einem Dichtring versehenen Portionspackung;
- Figur 3: einen Vertikalschnitt durch eine dritte Ausführungsform einer mit einem Dichtring versehenen Portionspackung;
- Figur 4: Vertikalschnitte durch vier verschiedene Ausführungsformen von Dichtringen im gegenüber den Figuren 1-3 vergrößerten Maßstab;
und
- Figur 5: eine schematische Seitenansicht einer Portionspackungen enthaltenden Verpackung gemäß der vorliegenden Erfindung.

Figur 1 zeigt eine erste Ausführungsform einer mit einem Dichtring 10 versehenen geschlossenen Portionspackung 1 im Vertikalschnitt. Die Portionspackung 1 besitzt ein Behältnis 4, das eine zur Herstellung eines Getränkes dienende Substanz (nicht gezeigt) enthält. Das Behältnis hat einen Boden 5, eine konische Seitenwand 6 und einen Deckel 3. Die konische Seitenwand 6 weist deckelseitig einen sich radial nach außen erstreckenden, als Siegelrand für den Deckel 3 dienenden Flansch 20 auf, der in einem Rollrand 2 endet. Der Rollrand 2 erstreckt sich in Bezug auf den Flansch 20 nach oben und nach unten und besitzt bei dem hier dargestellten Beispiel eine 1/3-Rollung.

Die vorstehend beschriebene Portionspackung 1 ist bekannt und befindet sich im Handel. Gemäß der Erfindung ist das Behältnis 4 der Portionspackung zusätzlich mit einem Dichtring 10 versehen, der unterhalb des Seitenwandflansches 20 zwischen dem konischen oder zylindrischen Seitenwandabschnitt und dem Rollrand 2 angeordnet ist. Dieser Dichtring 10 besteht aus geschäumtem Kunststoff und hat eine Dicke von 1.000 µm. Geeignete Kunststoffe sind beispielsweise PE, PP, PA, PET, PVC oder vorzugsweise PS. Der Dichtring 10 ist mechanisch am Behältnis durch Klemmung zwischen Rollrand 2 und Seitenwand 6 befestigt. Anstelle oder zusätzlich zu einer rein mechanischen Befestigung kann der Dichtring 10 auch mit der Unterseite des Seitenwandflansches 20 verklebt sein.

Figur 2 zeigt eine weitere Ausführungsform einer geschlossenen Portionspackung im Vertikalschnitt. Im Unterschied zur Packung der Figur 1 ist hierbei die Seitenwand 6 des Behältnisses 4 anders ausgebildet. Diese Seitenwand 6 ist nicht bis zum Deckel durchlaufend konisch ausgebildet, wie in Figur 1 gezeigt, sondern weist deckelseitig einen zylindrischen Abschnitt 7 auf, der sich an einen unteren konischen Abschnitt anschließt. Der zylindrische Abschnitt 7 mündet im Seitenwandflansch 20, der wiederum im Rollrand 2 endet. Auch hier ist ein Dichtring 10 zwischen Rollrand 2 und Seitenwand 6 des Behältnisses befestigt, wobei der Dichtring gegen den zylindrischen Seitenwandabschnitt 7 stößt.

Bei der in Figur 3 im Vertikalschnitt gezeigten Ausführungsform einer geschlossenen Portionspackung 1 entspricht das Behältnis 4 der in Figur 1 dargestellten Ausführungsform. Zusätzlich sind hierbei um den Umfang der Seitenwand 6 herum Vorsprünge (Ausstülpungen) 11 vorgesehen, die als Widerlager für den an der Unterseite des Seitenwandflansches 20 vorgesehenen Dichtring 10 dienen und verhindern, dass sich der Dichtring 10 nach unten löst.

Vier verschiedene Ausführungsformen des Dichtringes 10 sind in Figur 4 im Vertikalschnitt dargestellt. Bei der in Figur 4a gezeigten Ausführungsform ist der Dichtring 10 vollständig aus geschäumtem Kunststoff ausgebildet, beispielsweise geschäumtem PS. Bei der in Figur 4b gezeigten Ausführungsform weist der Dichtring eine mittlere Trägerschicht 12 zur Stabilisierung sowie eine obere Schicht 10 und eine untere Schicht 13 aus geschäumtem Kunststoff auf. Bei einer nichtgezeigten Ausführungsform besitzt der Dichtring eine obere und untere Trägerschicht sowie eine mittlere Schicht aus geschäumtem Kunststoff. Je nach Stabilisierungsanforderungen sind hier diverse Kombinationen möglich.

Figur 4c zeigt eine Ausführungsform eines Dichtringes 10, die mit einem sich von einem Ende schräg nach unten erstreckenden Kragen 14 versehen ist. Beim Aufschieben des Dichtringes 10 auf das Behältnis schmiegt sich der Kragen 14 eng an den zugehörigen Seitenwandabschnitt an bzw. wird durch diesen in eine Schrägstellung bzw. senkrechte Stellung verformt, so dass ein festes Aufsitzen auf der Seitenwand erreicht wird.

Figur 4d zeigt eine Ausführungsform, bei der der Dichtring 10 an seinem radial äußeren Ende abgeschrägt ist, wie bei 15 gezeigt, um ein besseres Einklinken am Rollrand 2 zu ermöglichen.

Figur 5 zeigt eine schematische Seitenansicht einer Portionspackungen 1 enthaltenden Verpackung 22 gemäß der vorliegenden Erfindung. Die Verpackung 22 besitzt eine geeignete Umverpackung 21, innerhalb der sich eine Vielzahl von Portionspackungen 1 befindet, die in der vorstehend beschriebenen Weise ausgebildet, jedoch noch nicht mit dem Dichtring versehen sind. Stattdessen sind die Portionspackungen 1 in die Löcher einer durchlaufenden Materialbahn 24 eingesetzt, die entsprechende Dichtringe 10 enthält, welche über Sollbruchstellen 26 mit dem restlichen Teil der Dichtungsmaterialbahn 24 verbunden sind. Diese Dichtungsmaterialbahn 24 liegt auf Abstützungen 23 auf, so dass die einzelnen Portionspackungen 1 in einer hängenden Lage innerhalb der Verpackung angeordnet sind. Dabei stützen sich die Rollränder 2 der Portionspackungen 1 über die Dichtungsmaterialbahn 24 auf seitlich vorstehenden Flanschen 27 der Abstützungen 23 ab. Bei 25 sind entsprechende Öffnungen vorgesehen, durch die die Portionspackungen 1 aus der Verpackung herausgedrückt werden können.

Bei Benutzung der Verpackung 22 wird die Umverpackung 21 geöffnet. Durch Druckausübung auf den Deckel 3 wird die Portionspackung 1 nach unten aus der Verpackung herausgedrückt, wobei sich der zugehörige Dichtring 10 über die Sollbruchstelle 26 von der Dichtungsmaterialbahn 24 löst und in seine Dichtungsposition an der Unterseite des Seitenflansches 20 der Portionspackung gelangt. Die mit dem Dichtungsring versehene Portionspackung 1 gelangt dann nach unten über die Öffnung 25 aus der Verpackung heraus.

## Patentansprüche

1. Verpackung (22) zur Herstellung einer geschlossenen Portionspackung (1), wobei die Verpackung eine Portionspackung (1) aufweist mit einem Behältnis (4), das eine zur Herstellung eines Getränkes, insbesondere von Kaffee, dienende Substanz enthält und einen Boden (5), eine Seitenwand (6) sowie einen Deckel (3) aufweist, wobei der Boden (5) zur Einführung eines Extraktionsfluids in das Behältnis (4) dient, der Deckel (3) dazu bestimmt ist, durch mechanische Einrichtungen und/oder den Druck des Extraktionsfluids geöffnet zu werden, und die Seitenwand (6) ausgehend von einem konischen oder zylindrischen Seitenwandabschnitt deckelseitig einen sich radial nach außen erstreckenden, als Siegelrand für den Deckel (3) dienenden Flansch (20) aufweist, der in einem Rollrand (2) endet, wobei ein Dichtring (10) in die Verpackung (22) integriert ist und der Dichtring (10) durch Lösen des Dichtrings (10) von der Verpackung (22) auf dem Behältnis (4) unterhalb des Seitenwandflansches (20) der Portionspackung zwischen dem konischen oder zylindrischen Seitenwandabschnitt (6,7) und dem Rollrand (2) befestigbar ist, **dadurch gekennzeichnet, dass** der Dichtring (10) auf einer von der Verpackung (22) gebildeten Abstützung (23) aufliegt und Deckel (3) und Rollrand (2) des Behältnisses (4) auf dem Dichtring (10) aufliegen, wobei durch Druckausübung auf den Deckel (3) des Behältnisses (4) der Dichtring (10) von der Abstützung (23) gelöst wird und in seine Dichtungsposition unterhalb des Seitenwandflansches (20) gelangt.

2. Verpackung nach Anspruch 1, **dadurch gekennzeichnet, dass** der Dichtring (10) festgeklemmt ist.

3. Verpackung nach Anspruch 1 oder 2, **dadurch gekennzeichnet, dass** der Dichtring (10) festgeklebt ist.

4. Verpackung nach einem der vorangehenden Ansprüche, **dadurch gekennzeichnet, dass** der Dichtring durch Vorsprünge (11) am konischen oder zylindrischen Seitenwandabschnitt (6, 7) fixiert ist.

5. Verpackung nach einem der vorangehenden Ansprüche, **dadurch gekennzeichnet, dass** der Rollrand (2) eine erhöhte Rollung, insbesondere eine halbe oder eine ganze Rollung, aufweist.

6. Verpackung nach einem der vorangehenden Ansprüche, **dadurch gekennzeichnet, dass** die Seitenwand (6) konisch ausgebildet ist und im zum Seitenwandflansch (20) benachbarten Bereich einen zylindrischen Abschnitt (7) aufweist.

7. Verpackung nach einem der vorangehenden Ansprüche, **dadurch gekennzeichnet, dass** der Dichtring (10) einen zum konischen oder zylindrischen Seitenwandabschnitt (6, 7) weisenden Kragen (14) besitzt.

8. Verpackung nach einem der vorangehenden Ansprüche, **dadurch gekennzeichnet, dass** der Dichtring .(10) an seiner radialen Außenseite (15) abgeschrägt ist.

9. Verpackung nach einem der Ansprüche, **dadurch gekennzeichnet, dass** der Dichtring (10) aus geschäumtem Kunststoff besteht oder eine Schicht (13) aus geschäumtem Kunststoff aufweist.

10. Verpackung nach einem der vorangehenden Ansprüche, **dadurch gekennzeichnet, dass** der Dichtring (10) eine Dicke von 100-1.000 µm besitzt.

11. Verpackung nach Anspruch 1, **dadurch gekennzeichnet, dass** der Dichtring (10) Teil einer Dichtungsmaterialbahn (24) ist und zum Lösen von der Materialbahn (24) eine Sollbruchstelle (26) aufweist.

12. Verpackung nach Anspruch 1 oder 11, **dadurch gekennzeichnet, dass** sie als Durchdrückpackung ausgebildet ist.

## Claims

1. A packing (22) for the production of a closed portion package (1) wherein the packing includes a portion package (1) with a container (4) containing a substance serving for the production of a beverage, especially of coffee, and comprising a bottom (5), a sidewall (6) as well as a lid (3), wherein the bottom (5) serves for the introduction of an extraction fluid into the container (4), the lid (3) is destined to be opened by mechanical means and/or the pressure of the extraction fluid, and the sidewall (6), emanating from a conical or cylindrical sidewall portion, has on the side of the lid a radially outwardly extending flange (20) serving as sealing edge for the lid and terminating in a roll edge (2), wherein a sealing ring (10) is integrated into the packing (22) and the sealing ring (10) is adapted to be fixed on the container (4) below the sidewall flange (20) of the portion package between the conical or cylindrical sidewall portion (6, 7) and the roll edge (2) through release of the sealing ring (10) from the packing (22), **characterized in that** the sealing ring (10) rests on a support (23) formed by the packing (22) and the lid (3) and the roll edge (2) of the container (4) rest on the sealing ring (10), wherein the sealing ring (10) is released from the support (23) by the application of pressure onto the lid (3) of the container (4) and gets into its sealing position below the sidewall portion (20).

2. The packing according to claim 1, **characterized in that** the sealing ring (10) is clamped.

3. The packing according to claim 1 or 2, **characterized in that** the sealing ring (10) is glued.

4. The packing according to one of the preceding claims, **characterized in that** the sealing ring is fixed at the conical or cylindrical sidewall portion (6, 7) by projections (11).

5. The packing according to one of the preceding claims, **characterized in that** the roll edge (2) includes a raised roll, especially a semi roll or a complete roll.

6. The packing according to one of the preceding claims, **characterized in that** the sidewall (6) is formed conically and has a cylindrical portion (7) in its portion adjacent to the sidewall flange (20).

7. The packing according to one of the preceding claims, **characterized in that** the sealing ring (10) has a collar (14) pointing to the conical or cylindrical sidewall portion (6, 7).

8. The packing according to one of the preceding claims, **characterized in that** the sealing ring (10) is bevelled at its radial outside (15).

9. The packing according to one of the preceding claims, **characterized in that** the sealing ring (10) consists of foamed plastics or has a layer (13) of foamed plastics.

10. The packing according to one of the preceding claims, **characterized in that** the sealing ring (10) has a thickness of 100-1000 µm.

11. The packing according to claim 1, **characterized in that** the sealing ring (10) is part of a sealing material web (24) and has a predetermined breaking point (26) for releasing from the material web (24).

12. The packing according to claim 1 or 11, **characterized in that** it is formed as press through packing.

## Revendications

1. Emballage (22) destiné à la fabrication d'un emballage en portion (1) fermé, sachant que l'emballage présente un emballage en portion (1) avec un récipient (4) qui contient une substance servant à la fabrication d'une boisson, en particulier du café et présente un fond (5), une paroi latérale (6) ainsi qu'un couvercle (3), sachant que le fond (5) sert à l'introduction d'un fluide d'extraction dans le récipient (4), le couvercle (3) est destiné à être ouvert par des systèmes mécaniques et/ou la pression du fluide d'extraction, et la paroi latérale (6) présente une bride (20) s'étendant radialement vers l'extérieur, servant de bord de scellement pour le couvercle (3) à partir d'une section de paroi latérale conique ou cylindrique côté couvercle, laquelle bride se termine en un bord enroulé (2), sachant qu'une bague d'étanchéité (10) est intégrée dans l'emballage (22) et la bague d'étanchéité (10) peut être fixée, en la desserrant de l'emballage (22), sur le récipient (4) au-dessous de la bride de paroi latérale (20) de l'emballage en portion entre la section de paroi latérale conique ou cylindrique (6, 7) et le bord enroulé (2), **caractérisé en ce que** la bague d'étanchéité (10) repose sur un appui (23) constitué de l'emballage (22), et le couvercle (3) et le bord enroulé (2) du récipient (4) reposent sur la bague d'étanchéité (10), sachant que la bague d'étanchéité (10) est détachée de l'appui (23) en exerçant une pression sur le couvercle (3) du récipient (4) et parvient dans sa position d'étanchéité au-dessous de la bride de paroi latérale (20).

2. Emballage selon la revendication 1, **caractérisé en ce que** la bague d'étanchéité (10) est serrée à bloc.

3. Emballage selon la revendication 1 ou 2, **caractérisé en ce que** la bague d'étanchéité (10) est collée.

4. Emballage selon l'une quelconque des revendications précédentes, **caractérisé en ce que** la bague d'étanchéité est fixée par des saillies (11) sur la section de paroi latérale (6, 7) conique ou cylindrique.

5. Emballage selon l'une quelconque des revendications précédentes, **caractérisé en ce que** le bord enroulé (2) présente un enroulement surélevé, en particulier un demi- ou un enroulement entier.

6. Emballage selon l'une quelconque des revendications précédentes, **caractérisé en ce que** la paroi latérale (6) est réalisée de manière conique et présente une section cylindrique (7) dans la zone contiguë à la bride de paroi latérale (20).

7. Emballage selon l'une quelconque des revendications précédentes, **caractérisé en ce que** la bague d'étanchéité (10) possède un collet (14) dirigé vers la section de paroi latérale conique ou cylindrique (6, 7).

8. Emballage selon l'une quelconque des revendications précédentes, **caractérisé en ce que** la bague d'étanchéité (10) est biseautée sur son côté extérieur radial (15).

9. Emballage selon l'une quelconque des revendications précédentes, **caractérisé en ce que** la bague d'étanchéité (10) se compose de plastique expansé ou présente une couche (13) de plastique expansé.

10. Emballage selon l'une quelconque des revendications précédentes, **caractérisé en ce que** la bague d'étanchéité (10) possède une épaisseur comprise entre 100 et 1 000 µm.

11. Emballage selon la revendication 1, **caractérisé en ce que** la bague d'étanchéité (10) fait partie d'une bande de matériau d'étanchéité (24) et présente un point destiné à la rupture (26) pour être détachée de la bande de matériau (24).

12. Emballage selon la revendication 1 ou 11, **caractérisé en ce qu'**il est réalisé comme un emballage à enfoncer.
